# EUROPÄISCHE PATENTSCHRIFT

(11) **EP 1 309 818 B1**
(45) Veröffentlichungstag und Bekanntmachung des Hinweises auf die Patenterteilung: **10.10.2007**
(21) Anmeldenummer: 01965165.2
(22) Anmeldetag: 02.08.2001
(51) Int. Cl.: F17C 5/00, F17C 13/02

(54) **VERFAHREN UND VORRICHTUNG ZUM BEFÜLLEN EINES TANKS MIT ERDGAS**
METHOD AND DEVICE FOR FILLING A TANK WITH NATURAL GAS
PROCEDE ET DISPOSITIF POUR LE REMPLISSAGE D'UN RESERVOIR AVEC DU GAZ NATUREL

(30) Priorität: 03.08.2000 DE 10038545
(43) Veröffentlichungstag der Anmeldung: 14.05.2003
(73) Patentinhaber: Linde AG, 65189 Wiesbaden (DE)
(72) Erfinder: ADLER, Robert, A-2201 Gerasdorf (AT)
(74) Vertreter: Zahn, Christoph
(86) Internationale Anmeldenummer: PCT/EP2001/008982
(87) Internationale Veröffentlichungsnummer: WO 2002/012778

(56) Entgegenhaltungen:
- DE-C- 19 650 999
- US-A- 5 465 583
- US-A- 5 810 058
- US-A- 6 073 081

## Beschreibung

Die Erfindung betrifft ein Verfahren zur Befüllung eines Tanks mit Erdgas sowie eine Vorrichtung zur Durchführung des Verfahrens.

In verschiedenen Bereichen der Technik wird Erdgas als Brennstoff eingesetzt. Üblicherweise wird das Erdgas in Erdgastanks unter hohem Druck gespeichert und für den Verbraucher zur Verfügung gestellt. In jüngster Zeit wird Erdgas auch für den Betrieb von Kraftfahrzeugen eingesetzt. Entsprechende Kraftfahrzeuge sind mit Erdgastanks ausgerüstet, die Drücke von z.B. 200 bar aushalten. Andererseits sind auch Kraftfahrzeuge mit Flüssiggastanks in Betrieb, die für die Befüllung mit Flüssiggas bei wesentlich geringeren Tankdrücken ausgelegt sind. Da bei den Flüssiggastankstellen, wie z.B. aus der DE-A-19 650 999 bekannt, unterschiedliche Systeme zum Befüllen der Flüssiggastanks verbreitet sind, kommt es immer wieder vor, dass Halter von Kraftfahrzeugen mit Flüssiggastanks Adapter verwenden, die auch an Erdgaszapfsäulen passen. Werden derartig ausgerüstete Kraftfahrzeuge an Erdgastankstellen mit Erdgas unter dem für Erdgastanks üblichen hohen Druck betankt, kann es zu schweren Unfällen kommen.

Der vorliegenden Erfindung liegt daher die Aufgabe zugrunde, ein Verfahren zur Befüllung eines Tanks mit Erdgas sowie eine Vorrichtung zur Durchführung des Verfahrens zur Verfügung zu stellen, mit denen derartige Unfälle ohne großen Investitionsaufwand vermieden werden können.

Diese Aufgabe wird verfahrensseitig erfindungsgemäß dadurch gelöst, dass der Gasdruck im Tank gemessen wird und bei einem gemessenen Anfangsdruck P1, der gleich oder größer ist als ein vorgewählter Grenzdruck Px, welcher in einem Druckbereich von oberhalb des typischen Öffnungsdrucks P0 eines bei Flüssiggastanks vorgesehenen Sicherheitsventils bis zum maximal zulässigen Höchstdruck eines Flüssiggastanks festgelegt wird, eine Befüllung des Tanks auf den für Erdgastanks vorgesehenen Enddruck P2 erfolgt, während bei einem gemessenen Anfangsdruck P1', der unter dem vorgewählten Grenzdruck Px liegt, eine Haltephase eingestellt wird und bei Absinken des Gasdrucks im Tank während dieser Haltphase die Befüllung beendet wird.

Die Erfindung basiert auf der Überlegung, dass Flüssiggastanks mit einem Sicherheitsventil ausgestattet sind, das bei einem bestimmten Öffnungsdruck, der etwas unterhalb des maximal zulässigen Gasdrucks liegt, öffnet. Dieser Öffnungsdruck P0 beträgt üblicherweise ca. 10 bis ca. 20 bar, insbesondere ca. 15 bar. Durch Festlegung des Grenzdrucks Px oberhalb dieses Öffnungsdrucks, vorzugsweise ca. 2 bis ca. 10 bar, insbesondere ca. 5 bar, oberhalb des Öffnungsdrucks P0, kann ein versehentlich betankter Flüssiggastank anstelle eines Erdgastanks erkannt werden. Dies wird dadurch erreicht, dass bei einem Anfangsdruck des Tanks von z.B. mehr als 20 bar eine ganz normale Befüllung auf den Enddruck des Erdgastanks, z.B. 200 bar, stattfindet, während bei Feststellen eines Anfangsdrucks unter z.B. 20 bar der Tank in einem ersten Schritt nur auf z. B. 20 bar aufgefüllt wird, und anschließend eine Haltephase von ca. 10 bis ca. 30 Sek., insbesondere ca. 20 Sek., eingehalten wird. Sinkt während der Haltephase der Gasdruck insbesondere um mehr als ca. 1 bar, z.B. 1 bis 2 bar, ab, wird die Befüllung beendet. Durch diese Befülltechnik wird bei einem fälschlicherweise betankten Flüssiggastank das Sicherheitsventil z.B. bei einem Öffnungsdruck von 15 bar geöffnet, wodurch der Haltedruck in der Haltephase absinkt. Dadurch kann erkannt werden, dass es sich um einen Flüssiggastank handeln muss, und nicht um einen Erdgastank, der für wesentlich höhere Gasdrücke, wie z.B. 150 bis 250 bar ausgelegt ist. Der für Erdgastanks vorgesehene Enddruck beträgt nämlich üblicherweise mindestens den zehnfachen Wert des Öffnungsdruckes des Sicherheitsventils von Flüssiggastanks.

Außerdem kann auch ein undichter Erdgastank durch diese Befülltechnik sinnvoll erkannt werden.

Vorteilhafterweise wird bei Absinken des Gasdrucks im Tank während der Haltephase ein Warnsignal ausgelöst, so dass sofort festgestellt werden kann, dass es sich um einen falschen oder defekten Tank handelt.

Gemäß einer besonders bevorzugten Ausgestaltung der Erfindung ist der Befüllvorgang automatisiert. Beispielsweise kann hierfür die Erdgaszapfsäule mit einer Software ausgestattet sein, die den Befüllvorgang in der beschriebenen Weise steuert.

Obwohl die Erfindung prinzipiell für alle denkbaren Erdgastanks eingesetzt werden kann, ist sie insbesondere zur Befüllung von Erdgastanks in Kraftfahrzeugen vorgesehen.

Die Erfindung betrifft ferner eine Vorrichtung zur Befüllung von Tanks mit Erdgas mit einer Erdgasversorgungseinrichtung und einer damit verbundenen Erdgaszapfeinrichtung, die an den Tank ankoppelbar ist.

Vorrichtungsseitig wird die der Erfindung zugrunde liegende Aufgabe dadurch gelöst, dass eine Steuereinrichtung vorgesehen ist, die einerseits mit einer Druckmesseinrichtung zur Ermittelung des Gasdrucks im Tank und andererseits mit einer Erdgasabsperreinrichtung in Wirkverbindung steht sowie eine Zeiterfassungseinrichtung aufweist.

Herkömmliche Erdgastankstellen für Kraftfahrzeuge können ohne großen technischen Aufwand mit der Erfindung ausgerüstet werden. Hierzu genügt es, eine Steuereinrichtung vorzusehen, die mit einer entsprechenden Software derart ausgestattet ist, dass der beschriebene Befüllvorgang vorzugsweise automatisch abläuft. Auf diese Weise können Unfälle, die bei falschen Tanks auftreten, zuverlässig und ohne großen technischen Aufwand verhindert werden.

## Patentansprüche

1. Verfahren zur Befüllung eines Tanks mit Erdgas, **dadurch gekennzeichnet, dass** der Gasdruck im Tank gemessen wird und bei einem gemessenen Anfangsdruck P1, der gleich oder größer ist als ein vorgewählter Grenzdruck Px, welcher in einem Druckbereich von oberhalb des typischen Öffnungsdrucks P0 eines bei Flüssiggastanks vorgesehenen Sicherheitsventils bis zum maximal zulässigen Höchstdruck eines Flüssiggastanks festgelegt wird, eine Befüllung des Tanks auf den für Erdgastanks vorgesehenen Enddruck P2 erfolgt, während bei einem gemessenen Anfangsdruck P1', der unter dem vorgewählten Grenzdruck Px liegt, eine Haltephase eingestellt wird und bei Absinken des Gasdrucks im Tank während dieser Haltphase die Befüllung beendet wird.

2. Verfahren nach Anspruch 1, **dadurch gekennzeichnet, dass** der Grenzdruck Px ca. 2 bis ca. 10 bar, insbesondere ca. 5 bar oberhalb des typischen Öffnungsdrucks P0 festgelegt wird.

3. Verfahren nach Anspruch 1 oder 2, **dadurch gekennzeichnet, dass** der typische Öffnungsdruck P0 ca. 10 bis ca. 20 bar, insbesondere ca. 15 bar beträgt.

4. Verfahren nach einem der Ansprüche 1 bis 3, **dadurch gekennzeichnet, dass** der für den Erdgastank vorgesehene Enddruck mindestens den zehnfachen Wert von P0 entspricht.

5. Verfahren nach einem der Ansprüche 1 bis 4, **dadurch gekennzeichnet, dass** eine Haltphase von ca. 10 bis ca. 30 Sek., insbesondere ca. 20 Sek., eingehalten wird.

6. Verfahren nach einem der Ansprüche 1 bis 5, **dadurch gekennzeichnet, dass** die Befüllung des Tanks bei Absinken des Gasdrucks im Tank während der Haltephase um mehr als ca. 1 bar, insbesondere ca. 1 bis ca. 2 bar, beendet wird.

7. Verfahren nach einem der Ansprüche 1 bis 6, **dadurch gekennzeichnet, dass** bei Absinken des Gasdrucks im Tank während der Haltphase ein Warnsignal ausgelöst wird.

8. Verfahren nach einem der Ansprüche 1 bis 7, **dadurch gekennzeichnet, dass** der Befüllvorgang automatisiert ist.

9. Verwendung des Verfahrens nach einem der Ansprüche 1 bis 8 zur Befüllung von Erdgastanks in Kraftfahrzeugen.

10. Vorrichtung zur Befüllung von Tanks mit Erdgas mit einer Erdgasversorgungseinrichtung und einer damit verbundenen Erdgaszapfeinrichtung, die an den Tank ankoppelbar ist, **dadurch gekennzeichnet, dass** eine Steuereinrichtung vorgesehen ist, die einerseits mit einer Druckmesseinrichtung zur Ermittlung des Gasdrucks im Tank und andererseits mit einer Erdgasabsperreinrichtung in Wirkverbindung steht sowie eine Zeiterfassungseinrichtung aufweist.

11. Vorrichtung nach Anspruch 10, **dadurch gekennzeichnet, dass** die Zapfeinrichtung als Erdgaszapfsäule zum Betanken von Kraftfahrzeugen ausgebildet ist.

## Claims

1. Method for filling a tank with natural gas, **characterized in that** the gas pressure in the tank is measured and, where the measured initial pressure P1 is equal to or greater than a preselected limit pressure Px which is fixed in a pressure range ranging from above the typical opening pressure P0 of a safety valve provided for liquid gas tanks up to the maximally permitted maximum pressure of a liquid gas tank, the tank is filled to the final pressure P2 envisaged for natural gas tanks, whereas where the measured initial pressure P1' lies below the preselected limit pressure Px, a halt phase is initiated and, if the gas pressure in the tank falls during this halt phase, the filling is terminated.

2. Method according to Claim 1, **characterized in that** the limit pressure Px is fixed at about 2 to about 10 bar, in particular about 5 bar, above the typical opening pressure P0.

3. Method according to Claim 1 or 2, **characterized in that** the typical opening pressure P0 amounts to about 10 to about 20 bar, in particular about 15 bar.

4. Method according to one of Claims 1 to 3, **characterized in that** the final pressure envisaged for the natural gas tank corresponds to at least ten times the value of P0.

5. Method according to one of Claims 1 to 4, **characterized in that** a halt phase of about 10 to about 30 sec., in particular about 20 sec., is observed.

6. Method according to one of Claims 1 to 5, **characterized in that** the filling of the tank is terminated if the gas pressure in the tank falls during the halt phase by more than about 1 bar, in particular about 1 to about 2 bar.

7. Method according to one of Claims 1 to 6, **characterized in that** a warning signal is triggered if the gas pressure in the tank falls during the halt phase.

8. Method according to one of Claims 1 to 7, **characterized in that** the filling operation is automated.

9. Use of the method according to one of Claims 1 to 8 for filling natural gas tanks in motor vehicles.

10. Apparatus for filling tanks with natural gas, comprising a natural gas supply device and a natural gas tapping device connected thereto, which latter can be coupled to the tank, **characterized in that** a control device is provided, which is operatively connected, on the one hand, to a pressure measuring device for determining the gas pressure in the tank and, on the other hand, to a natural gas shut-off device and has a time recording device.

11. Apparatus according to Claim 10, **characterized in that** the tapping device is configured as a natural gas fuel pump for the refuelling of motor vehicles.

## Revendications

1. Procédé pour remplir un réservoir de gaz naturel, **caractérisé en ce que** la pression du gaz dans le réservoir est mesurée et **en ce que** lorsque la pression initiale mesurée P1 est égale ou supérieure à une pression limite Px présélectionnée qui est définie dans une plage qui s'étend entre une pression supérieure à la pression d'ouverture P0 typique d'une soupape de sécurité prévue sur le réservoir à gaz liquéfié et la pression maximale admissible dans un réservoir à gaz liquéfié, le réservoir est rempli jusqu'à la pression finale P2 prévue pour le réservoir de gaz naturel, tandis que lorsque la pression initiale mesurée P1' est située en dessous de la pression limite Px présélectionnée, une phase d'arrêt est lancée, le remplissage étant interrompu lorsque la pression du gaz diminue dans le réservoir pendant cette phase d'arrêt.

2. Procédé selon la revendication 1, **caractérisé en ce que** la pression limite Px est d'environ 2 à environ 10 bars et en particulier d'environ 5 bars au-dessus de la pression typique d'ouverture P0.

3. Procédé selon les revendications 1 ou 2, **caractérisé en ce que** la pression typique d'ouverture P0 est d'environ 10 à environ 20 bars et en particulier d'environ 15 bars.

4. Procédé selon l'une des revendications 1 à 3, **caractérisé en ce que** la pression finale prévue pour le réservoir à gaz naturel correspond au moins au décuple de la valeur de P0.

5. Procédé selon l'une des revendications 1 à 4, **caractérisé en ce que** la phase d'arrêt est maintenue pendant environ 10 à environ 30 s et en particulier pendant environ 20 s.

6. Procédé selon l'une des revendications 1 à 5, **caractérisé en ce que** lorsque la pression du gaz diminue dans le réservoir de plus d'environ 1 bar et en particulier d'environ 1 à environ 2 bars pendant la phase d'arrêt, le remplissage du réservoir est arrêté.

7. Procédé selon l'une des revendications 1 à 6, **caractérisé en ce qu'**un signal d'alarme est déclenché lorsque la pression du gaz diminue dans le réservoir pendant la phase d'arrêt.

8. Procédé selon l'une des revendications 1 à 7, **caractérisé en ce que** l'opération de remplissage est automatisée.

9. Utilisation du procédé selon l'une des revendications 1 à 8 pour remplir le réservoir à gaz naturel de véhicules automobiles.

10. Dispositif de remplissage de réservoirs à gaz naturel à l'aide d'un dispositif d'alimentation en gaz naturel et d'un dispositif de soutirage de gaz naturel qui lui est relié et qui peut être raccordé au réservoir, **caractérisé en ce qu'**il présente un dispositif de commande qui d'une part coopère avec un dispositif de mesure de pression qui détermine la pression du gaz dans le réservoir et d'autre part avec un dispositif de blocage du gaz naturel et qui présente un dispositif de mesure du temps.

11. Dispositif selon la revendication 10, **caractérisé en ce que** le dispositif de soutirage est configuré comme colonne de soutirage de gaz naturel pour l'alimentation en carburant de véhicules automobiles.
